# EUROPÄISCHE PATENTSCHRIFT

(11) **EP 0 033 770 B1**
(45) Veröffentlichungstag und Bekanntmachung des Hinweises auf die Patenterteilung: **15.02.1984**
(21) Anmeldenummer: 80107485.7
(22) Anmeldetag: 29.11.1980
(51) Int. Cl.: F41F 17/00

(54) **Schutzhülle für ein Geschützrohr**
Protection cover for a gun barrel
Enveloppe de protection pour un tube de canon

(30) Priorität: 12.02.1980 DE 3005117
(43) Veröffentlichungstag der Anmeldung: 19.08.1981
(73) Patentinhaber: Rheinmetall GmbH, 40880 Ratingen (DE)
(72) Erfinder: Janssen, Karl-Egon, D-4005 Meerbusch 3 (DE); Breuer, Heinz-Günter, D-4100 Duisburg 28 (DE)
(74) Vertreter: Behrens, Ralf Holger (DE)

## Beschreibung

Die Erfindung betrifft eine Schutzhülle für ein Geschützrohr als um die Rohraussenwand herum angeordneter rohrförmiger Mantel. Derartige Wärmeschutzhüllen aus Asbest oder Textilmaterial oder auch als das Geschützrohr mit Abstand umgebende Metallrohre sind z.B. aus der DE-B-1918 422 bekannt.

Solche bekannte Hüllen sollen Umwelteinflüsse, wie Wind, Sonne oder Regen vom Geschützrohr fernhalten sowie ungleichförmige Erwärmung des Rohres beim Schiessen vermeiden. Bei diesen bekannten Hüllen ist es durch deren Konstruktion bedingt nicht zu vermeiden bzw. zum Teil sogar beabsichtigt, dass sich ein Luftspalt zwischen Wärmeschutzhülle und Geschützrohr bildet. Die Luftschicht im Luftspalt bewirkt beim Schiessen einen Wärmestau an der Rohroberseite und führt zu unterschiedlichen Rohrwandtemperaturen am Rohrumfang, was zu einem Verzug des Rohres und damit zu einer Verschlechterung der Trefferleistung führt. Die Temperaturdifferenzen lassen sich bei bekannten Hüllen nicht oder nur wenig ausgleichen.

Der Erfindung liegt daher die Aufgabe zugrunde, unter Vermeidung der genannten Nachteile eine Schutzhülle zu schaffen, die den Schussbelastungen standhält und die das Geschützrohr vor unterschiedlichen Temperaturen über seinen Umfang sowohl aufgrund von Umwelteinflüssen als auch durch die Erwärmung auf höchste Temperaturen beim Schiessen schützt. Insbesondere soll eine luftspaltfreie Verbindung zwischen Geschützrohr und Mantel geschaffen werden.

Die erfindungsgemässe Lösung besteht darin, dass bei einer einleitend beschriebenen Schutzhülle ein ohne Luftzwischenraum auf die Rohraussenwand aufgebrachter Mantel fest auf ihr aufliegt, bei dem, von der Rohraussenwand ausgehend, auf eine erste wärmeisolierende eine erste wärmeleitende Schicht und darauf mindestens eine weitere wärmeisolierende und eine weitere wärmeleitende Schicht folgt. Durch diese Schichtenfolge wird einerseits eine radiale Isolierung gegen von aussen wirkende Umwelteinflüsse und andererseits eine tangentiale Wärmeleitung und damit ein Ausgleich noch vorhandener Temperaturungleichförmigkeiten am Rohrumfang bewirkt. Dadurch wird ein Wärmestau vermieden.

Weitere Aufgabe der Erfindung ist es, bei Beschädigungen des Mantels eine leichte und wenig aufwendige Reparatur zu ermöglichen. Die Hülle kann daher so ausgebildet sein, dass die beiden erstgenannten inneren Schichten einen fest auf der Rohraussenwand des Geschützes aufliegenden Innenmantel und die weiteren Schichten einen auf den Innenmantel auswechselbar aufschiebbaren Aussenmantel bilden. Durch einander angepasste Form der Aussenwand des Innenmantels und der Innenwand des Aussenmantels sowie durch Verwendung eines elastischen Isoliermaterials ist eine sichere Verbindung des festen Innenmantels und des losen Aussenmantels der Schutzhülle gewährleistet.

Eine besonders gute Verbindung des Mantels mit dem Geschützrohr auch bei den beim Schiessen auftretenden hohen Beschleunigungen wird erfindungsgemäss dadurch erreicht, dass die erste wärmeisolierende Schicht aus einer oder mehreren, vorzugsweise zwei, Lagen einer auf die Rohraussenwand mit einem Klebstoff aufgebrachten lockeren Keramikfaser, über die ein temperaturbeständiger Kunststoffschlauch geschoben und dann durch Wärmeeinwirkung geschrumpft ist, besteht. Der Kunststoffschrumpfschlauch dient zur Erleicherung der Montage und erhöht die Haltbarkeit des Innenmantels. Zum nur für die Montage erforderlichen Kleben der Keramikfaser wird vorzugsweise ein Einkomponentenkleber auf Zementbasis verwendet. Als geeigneter Kunststoff für den Kunststoffschrumpfschlauch wurde Polytetrafluoräthylen gewählt. Der Kunststoffschlauch kann innen und/oder aussen geätzt sein, um infolge Aufrauhung der Oberfläche eine bessere Verbindung mit den anliegenden Schichten zu erreichen.

Als erste wärmeleitende Schicht kann ein über die erste wärmeisolierende Schicht schiebbares, aussen konisches Aluminiumrohr dienen, das mit der wärmeisolierenden Schicht durch eine Silikonschaumschicht verbunden ist. Durch dieses Rohr können fertigungsbedingte Absätze des Geschützrohres überbrückt werden. Es weist eine ebene, leicht konische Aussenkontur auf, über die der auswechselbare Aussenmantel leicht geschoben werden kann. Die Silikonschaumschicht wird nach dem Aufschieben des konischen Rohres auf die erste isolierende Schicht dadurch gebildet, dass eine Zweikomponenten-Silikonschaummasse flüssig in den Hohlraum gepumpt wird, die dort zu einer geschlossen - porigen Schaumschicht aufschäumt. Dabei wird die Luft aus dem Hohlraum herausgedrückt. Um das zu ermöglichen, sind bei der Herstellung entsprechende Luftaustrittsöffnungen vorzusehen.

Nach einer anderen Ausführungsform der Erfindung kann die erste wärmeleitende Schicht im Bereich eines konischen Teils des Geschützrohres durch einen, vorzugsweise unter Vorspannung, auf die erste wärmeisolierende Schicht aufgewickelten Aluminiumdraht, dessen Oberfläche mit einem Kleber oder einem temperaturbeständigen Kunststoffschrumpfschlauch abgedeckt ist, gebildet sein. Da das Geschützrohr in diesem Bereich konisch ist, verläuft auch die Oberfläche des mit dem Kleber abgedeckten Aluminiumdrahtes konisch. Der Kleber bzw. Kunststoffschrumpfschlauch verhindert bei eventuellen Beschädigungen des Aussenmantels ein Aufspringen und/oder Ablösen der Drahtwicklung des Innenmantels, so dass ein Austausch des Aussenmantels möglich bleibt. Diese Ausführungsform wird vorzugsweise im Bereich der Geschützrohrmündung angewendet.

Als zweite wärmeleitende Schicht wird vorzugsweise ein zylindrisches Aluminiumrohr mit einer konischen Innenwandauskleidung aus Silikonschaumstoff als zweite wärmeisolierende Schicht verwendet. Dabei ist die Konizität der Innenwandauskleidung der Konizität des Aluminiumrohres bzw. des Aluminiumdrahtes oder des Kunststoffschrumpfschlauches der ersten wärmeleitenden Schicht angepasst. Dadurch wird die formschlüssige Verbindung von Innen- und Aussenmantel erreicht. Die Innenwandauskleidung des zylindrischen Rohres wird mit einer Hilfsvorrichtung vor dessen Überschieben auf das konische Rohr aufgebracht.

Die Hülle kann sich über die gesamte Rohrlänge erstrecken oder in ihrer Längsrichtung in mehrere Teile unterteilt sein. Die Befestigung des auswechselbaren Aussenmantels der Schutzhülle kann durch Schraubringe erfolgen, sofern nicht, am Rohr, durch die Konstruktion bedingt, schon an Rohransätzen eine Anlagefläche vorhanden ist. Vorzugsweise erfolgt eine Unterteilung in einen hinteren Teil zwischen Geschützrohrführungsbuchse und Rauchabsauger und einen vorderen Teil zwischen Rauchabsauger und Rohrmündung. Eine besonders gute Befestigung des Mantels am Geschützrohr wird dadurch erreicht, dass die Lagerung des konischen Aluminiumrohres einerseits gegen eine Ringfläche der Geschützrohrführungsbuchse oder eines davor liegenden Schraubringes, andererseits gegen eine Ringfläche des Rauchabsaugers erfolgt. Eine Abstützung des Innenmantels ist nicht erforderlich, da er fest auf dem Rohr aufliegt, z.B. durch den elastischen Kunststoffschrumpfschlauch oder den vorgespannten Draht.

Die Zeichnung zeigt Ausführungsformen der neuen Schutzhülle im Längsschnitt, in
Fig. 1 an einem Rohrausschnitt im hinteren Geschützrohrbereich, in
Fig. 2 an einem Ausschnitt aus Fig. 1 in grösserem Massstab, in
Fig. 3 an einem Rohrausschnitt im vorderen Geschützrohrbereich und in
Fig. 4 an einem Ausschnitt aus Fig. 3 in grösserem Massstab.

### Figur 1 und 2 zeigen:

Auf der Aussenwand des Geschützrohres 1 sind mit Hilfe des Klebers 2 zwei Lagen Keramikfasern 3 aufgebracht. Darüber befindet sich der Schrumpfschlauch 4. Darüber eine Silikonschaumschicht 5 und darüber das konische Aluminiumrohr 6. Über diesem folgt die Silikonschaumschicht 9, die fest mit dem zylindrischen Aluminiumrohr 10 verbunden ist. Zwischen dem Aluminiumrohr 6 und der Schaumschicht 9 befindet sich die Trennstelle zwischen Innen- und Aussenmantel. Fig. 1 zeigt um das Geschützrohr 1 herum den aus den Schichten 2 bis 6 gebildeten, aussen konischen Innenmanel 12 und den aus den Schichten 9 und 10 gebildeten, innen konischen Aussenmantel 11 zwischen einem Schraubring 15 der Geschützrohrführungsbuchse 13 und dem Rauchabsauger 14.

Bei der Ausführungsform nach Figur 3 und 4 ist statt der Silikonschaumschicht 5 und des konischen Rohres 6 der konisch gewickelte Draht 7, der mit einem Kleber 8 aussen geglättet ist, vorgesehen.

Statt des gezeigten Drahtes mit rundem Querschnitt kann auch solcher mit anderem Querschnitt, z.B. mit quadratischem Querschnitt eingesetzt sein, wodurch Luftzwischenräume noch besser vermieden werden.

Wesentlich für die Erfindung ist, dass der neue Mantel ein Atmen des Rohres beim Schiessen mitmachen kann und den Schussbeschleunigungen standhält. Hierzu muss die unmittelbar auf dem Geschützrohr aufliegende Schicht aus lockerem Material von niedrigem spezifischem Gewicht bestehen, das durch den Kunststoffschlauch elastisch um das Rohr herum gehalten ist. Eine solche elastische Halterung ergibt sich auch durch die vorgespannte Drahtwicklung für die erste wärmeleitende Schicht.

Wesentlich ist weiterhin, dass zwischen allen Schichten die Bildung von Luftnestern vermieden ist. Dadurch wird das Eindringen von unsymmetrischen Wärmeströmen in den Mantel und bis zum Geschützrohr hin vermieden und es werden trotz der Isolierung in den Mantel eingedrungene unsymmetrische Wärmeströme widerstandsarm am Umfang verteilt.

## Patentansprüche

1. Schutzhülle für ein Geschützrohr (1) als um die Rohraussenwand herum angeordneter rohrförmiger Mantel (11, 12), gekennzeichnet durch einen ohne Luftzwischenraum auf die Rohraussenwand aufgebrachten, auf ihr fest aufliegenden Mantel (11, 12), bei dem - von der Rohraussenwand ausgehend - auf eine erste wärmeisolierende (2 bis 5) eine erste wärmeleitende Schicht (6, 7) und dann mindestens eine weitere wärmeisolierende (9) und eine wärmeleitende Schicht (10) folgt.

2. Hülle nach Anspruch 1, dadurch gekennzeichnet, dass die beiden erstgenannten Schichten einen auf der Rohraussenwand des Geschützes aufliegenden Innenmantel (12) und die weiteren Schichten einen auf den Innenmantel auswechselbar aufschiebbaren Aussenmantel (11) bilden.

3. Hülle nach Anspruch 1 oder 2, gekennzeichnet durch eine erste wärmeisolierende Schicht, bestehend aus einer oder mehreren, vorzugsweise zwei, Lagen einer auf die Rohraussenwand mit einem Kleber (2) aufgebrachten Keramikfaser (3), über die ein temperaturbeständiger Kunststoffschlauch (4) aufgeschoben und danach durch Wärmeeinwirkung geschrumpft ist.

4. Hülle nach einem der Ansprüche 1 bis 3, gekennzeichnet durch ein über die erste wärmeisolierende Schicht geschobenes, aussen konisches Aluminiumrohr (6) als erste wärmeleitende Schicht, das mit der wärmeisolierenden Schicht durch eine Silikonschaumschicht (5) luftspaltfrei verbunden ist.

5. Hülle nach einem der Ansprüche 1 bis 3, gekennzeichnet durch einen im Bereich des konischen Teils des Geschützrohres, vorzugsweise unter Vorspannung, auf die erste wärmeisolierende Schicht gewickelten Aluminiumdraht (7) als erste wärmeleitende Schicht, dessen Oberfläche mit einem Kleber (8) oder einem temperaturbeständigen Kunststoff-Schrumpfschlauch abgedeckt ist.

6. Hülle nach einem der Ansprüche 1 bis 5, gekennzeichnet durch ein zylindrisches Aluminiumrohr (10) als zweite wärmeleitende Schicht mit einer konischen Innenwandauskleidung (9) aus Silikonschaumstoff als zweite wärmeisolierende Schicht, wobei die Konizität der Innenwandauskleidung (9) der Konizität des Aluminiumrohres (6) bzw. des Aluminiumdrahtes (7) der ersten wärmeleitenden Schicht entspricht.

7. Hülle nach einem der Ansprüche 1 bis 6, gekennzeichnet durch ihre Unterteilung in einen hinteren Teil zwischen Geschützrohrführungsbuchse (13) und Rauchabsauger (14) und einen vorderen Teil zwischen Rauchabsauger und Rohrmündung.

8. Hülle nach einem der Ansprüche 1 bis 7, gekennzeichnet durch Lagerung des Aussenmantels (11) zwischen Rohransätzen, z.B. einerseits gegen eine Ringfläche der Geschützrohrführungsbuchse (13), andererseits gegen eine Ringfläche des Rauchabsaugers (14).

## Claims

1. Protective casing for a gun barrel (1) in the form of a tubular jacket (11, 12) and located around the outer wall of the barrel, characterized by the jacket (11, 12) being located on and firmly connected with the outer wall of the barrel without an air gap, commencing from the outer wall of the barrel the jacket comprising a first heat-insulating layer (2-5), a first heat-conducting layer (6, 7), one further heat insulating layer (9) and a heat-conducting layer (10).

2. Casing in accordance with Claim 1, characterized by the fact that the first two layers of the jacket form an inner sheath (12) bearing against the outer wall of the barrel of the gun, the further layers forming an external sheath (11) which is removably and replaceably mounted on the inner sheath.

3. Casing in accordance with Claim 1 or 2, characterized by a first heat-insulating layer comprising one or more, preferably two, layers of a ceramic fibre (3) which is secured to the outer wall of the barrel using an adhesive agent (2) and over which a temperature-resisting synthetic plastics tube is positioned and then shrunk by the action of heat.

4. Casing in accordance with any one of Claims 1 to 3, characterized by an aluminium tube (6) of external conical shape being pushed over the first heat-insulating layer and connected, without any air gap, with the heat-insulating layer by means of a silicon foam layer (5).

5. Casing in accordance with any of Claims 1 to 3, characterized by an aluminium wire (7) which is wound, preferably with prestressing, in the zone of the conical part of the gun barrel onto the first heat-insulating layer and which forms a first heat conductive layer of which the surface is covered by an adhesive agent (8) or a temperature-resisting shrinkable plastic tube.

6. Casing in accordance with any one of Claims 1 to 5, characterized by a cylindrical aluminium tube (10) forming a second heat-conductive layer and with a conical lining (9) forming the inner wall, the lining comprising a silicon foam and forming a second heat-insulating layer, the conicity of the lining (9) of the inner wall corresponding to the conicity of the aluminium tube (6) or of the aluminium wire (7) of the first heat-conductive layer.

7. Casing in accordance with any one of Claims 1 to 6, characterized by the fact that it is subdivided into a rear portion between the gun barrel mount (13) and a smoke diffuser device (14) and a front portion between the smoke diffuser device (14) and the mouth of the barrel.

8. Casing in accordance with any one of Claims 1 to 7, characterized by the fact that the outer sheath (11) is mounted between barrel attachments to rest on one hand against an annular surface of the gun barrel mount (13) and on the other hand against an annular surface of the smoke diffuser (14).

## Revendications

1. Enveloppe de protection pour un tube de canon (1) constituée per un revêtement tubulaire entourant la paroi extérieure du canon, caractérisée par un revêtement (11, 12) disposé sur la paroi extérieure du tube sans intervalle d'air et fixée sur elle, dans lequel, à partir de la paroi extérieure du tube, une première couche calorifuge (2 à 5) est suivie par une première couche thermoconductrice (6, 7), puis par au moins une autre couche calorifuge (9) et une couche thermoconductrice (10).

2. Enveloppe selon la revendication 1, caractérisée en ce que les deux premières couches citées forment un revêtement interne (12) reposant sur la paroi extérieure du tube et les autres couches forment un revêtement externe (11) que l'on peut enfiler de façon amovible sur la gaine intérieure.

3. Enveloppe selon la revendication 1 ou 2, caractérisée par une première couche calorifuge comprenant une ou plusieurs, de préférence deux épaisseurs d'une fibre céramique (3) appliquée sur la paroi extérieure du tube au moyen d'un adhésif (2), sur laquelle on enfile un tube de matière plastique (4) thermiquement stable, que l'on contracte ensuite par l'action de la chaleur.

4. Enveloppe selon l'une des revendications 1 à 3, caractérisée par un tube d'aluminium (6) extérieurement conique placé sur la première couche calorifuge constituant la première couche thermoconductrice, qui est relié sans intervalle d'air à la couche calorifuge par une couche de mousse silicone (5).

5. Enveloppe selon l'une des revendications 1 à 3, caractérisée par un fil d'aluminium (7) enroulé sur la première couche calorifuge dans la zone de la partie conique du tube de canon, de préférence avec précontrainte, constituant la première couche thermoconductrice, dont la surface est recouverte d'un adhésif (8) ou d'un tube en matière plastique stable contractable à la chaleur.

6. Enveloppe selon l'une des revendications 1 à 5, caractérisée par un tube d'aluminium cylindrique (10) constituant la seconde couche thermoconductrice, comportant un revêtement de paroi interne (9) en mousse silicone constituant la seconde couche calorifuge, la conicité du revêtement interne (9) correspondant à la conicité du tube d'aluminium (6) ou du fil d'aluminium (7) de la première couche thermoconductrice.

7. Enveloppe selon l'une des revendications 1 à 6, caractérisée par sa subdivision en une partie postérieure entre la douille de guidage du tube de canon (3) et l'aspirateur de fumée (14) et une partie antérieure entre l'aspirateur de fumée et l'embouchure du tube.

8. Enveloppe selon l'une des revendications 1 à 7, caractérisée par le positionnement du revêtement externe (11) entre des sailles du tube, par exemple d'une part contre une surface annulaire de la douille de guidage du tube de canon (13), d'autre part contre une surface annulaire de l'aspirateur de fumée (14).
